# EUROPÄISCHE PATENTSCHRIFT

(11) **EP 0 336 098 B1**
(45) Veröffentlichungstag und Bekanntmachung des Hinweises auf die Patenterteilung: **02.06.1993**
(21) Anmeldenummer: 89103202.1
(22) Anmeldetag: 23.02.1989
(51) Int. Cl.: B27N 3/14

(54) **Vorrichtung zur Vergleichmässigung der Flächengewichtsverteilung von Vliesen**
Device for uniforming the distribution weight per unit area of mats
Appareil pour uniformiser la répartition de poids par unité de surface de nappes

(30) Priorität: 07.04.1988 DE 3811677
(43) Veröffentlichungstag der Anmeldung: 11.10.1989
(73) Patentinhaber: Bison-Werke Bähre & Greten GmbH & Co. KG, 31832 Springe (DE)
(72) Erfinder: Kessing, Reinhard, D-3257 Springe 13 (DE); Schröder, Friedrich, Dipl.-Holzwirt, D-3257 Springe 1 (DE)
(74) Vertreter: Finsterwald, Manfred, Dipl.-Ing., Dipl.-Wirtsch.-Ing.

(56) Entgegenhaltungen:
- DE-A- 1 453 410
- DE-B- 1 224 920
- US-A- 3 202 743

## Beschreibung

Die Erfindung betrifft eine Vorrichtung zur Vergleichmäßigung der Flächengewichtsverteilung ein- oder mehrschichtiger Vliese zur Herstellung plattenförmiger Produkte in Form von Holzspan-, Holzfaser- oder dergleichen Platten.

Der Erzielung einer gleichmäßigen Flächengewichtsverteilung in Querrichtung von Vliesen zur Herstellung von Span-, Faser- oder dergleichen Platten kommt in der Praxis erhebliche Bedeutung zu. Demgemäß ist es auch bereits bekannt, sowohl bei der Vorvliesbildung als auch bei sich bereits auf dem Vliesträger befindenden Vliesen Egalisiereinrichtungen in Form von Bürsten oder Rechen in Verbindung mit Rückführeinheiten zu verwenden, welche sich vor der Bürsten- oder Recheneinheit in Form einer Anhäufung ansammelnde Vliesteilchen in den Dosierbunker zurücktransportieren.

Aufgabe der Erfindung ist es, eine Vorrichtung der eingangs angegebenen Art in der Weise auszubilden, daß sowohl bei einschichtigen als auch bei mehrschichtigen Vliesen eine besonders gute Vergleichmäßigung der Flächengewichtsverteilung über die Breite des Vlieses ohne das Erfordernis einer Materialrückführung erreicht und gleichzeitig eine bestmögliche Egalisierung der jeweiligen Vliesoberfläche sichergestellt wird.

Gelöst wird diese Aufgabe nach der Erfindung durch die Merkmale des Anspruch 1.

Durch die Kombination einer einen Wurf-Streueffekt bewirkenden Rückbürsteinheit mit einer Verteileinheit, welche die auftreffenden, insbesondere größeren Vliesteilchen vergleichmäßigend über die Breite des Vlieses verteilt, werden nicht nur ein Egalisiereffekt und eine Flächengewichtsvergleichmäßigung erreicht, sondern gleichzeitig wird durch die Rückbürsteinheit auf das Vlies ein gewisser Druckeffekt ausgeübt, welcher sicherstellt, daß jegliche Stacheligkeit der jeweiligen Vlieslage beseitigt und eine entsprechend ebene Vliesoberfläche geschaffen wird. Dies wirkt sich vor allem dann vorteilhaft aus, wenn die Rückbürsteinheit auf eine Vlies-Mittelschicht einwirkt, da sich in diesem Falle eine zur Aufnahme der jeweiligen Deckschicht bestmöglich geeignete, vergleichmäßigte und ebene Mittelschicht erzielen läßt, welche Gewähr dafür bietet, daß nach einem Preßvorgang keine unterschiedlich starken Bereiche zwischen Mittelschicht und Deckschicht vorliegen und somit die Gefahr eines Durchschleifens bei einem späteren Deckschicht-Schleifvorgang nicht besteht.
Durch die Vorrichtung nach der Erfindung wird ferner sichergestellt, daß gegebenenfalls im Vlies vorhandene Täler aufgefüllt werden und über die gesamte Breite des Vlieses homogen in Wirrlage vermischte Späne vorliegen, was bei den aus einem solchen Vlies hergestellten Platten zu dem Vorteil führt, daß solche Platten praktisch keinerlei Verzugstendenzen besitzen.

Die Rückbürsteinheit besteht zweckmäßigerweise aus einer sich über die Vliesbreite erstreckenden Rückbürst-Streuwalze, deren Drehachse parallel zum Vliesträger und senkrecht zur Laufrichtung des Vliesträgers verlauft und die vorzugsweise hochtourig angetrieben ist, wobei eine zweckmäßige Drehzahl beispielsweise bei 300 Umdrehungen pro Minute liegt.

Die Rückbürst-Streuwalze, welche die Funktion einer Wurfwalze ausübt, ist zweckmäßigerweise in ihrem Abstand zum Vliesträger verstellbar, so daß eine einfache Anpassung an die Gegebenheiten der jeweiligen Vliesbildung möglich ist.

Die Verteileinheit besteht aus mehreren nebeneinander angeordneten Pendelklappen, deren Achsen vorzugsweise senkrecht zum Vliesträger verlaufen und die mit einem gemeinsamen Antrieb phasengleich oder wenigstens zum Teil phasenverschoben gekuppelt sind.
Diese Pendelklappen sorgen dafür, daß diejenigen Vliesteilchen, die von der Rückbürst-Streuwalze nicht flachgedrückt und verdichtet, sondern in Richtung der Pendelklappen zurückgeworfen werden, in der Weise umgelenkt und verteilt werden, daß diese Teilchen unter Vermeidung einer Berg- und Talbildung unregelmäßig über die Vliesbreite verteilt werden.

Nach einer weiteren Ausgestaltung der Erfindung ist die Abgabemenge des der Rückbürsteinheit vorgeschalteten Streukopfes in Abhängigkeit von der Stromaufnahme der Rückbürsteinheit geregelt, wodurch es möglich ist, den sich vor der Rückbürsteinheit ausbildenden Hügel in seinem Volumen etwa konstant zu halten.

Weitere vorteilhafte Ausgestaltungen der Erfindung sind in Unteransprüchen angegeben.

Ein Ausführungsbeispiel der Erfindung wird nachfolgend unter Bezugnahme auf die Zeichnung erläutert; in der Zeichnung zeigt:
- Fig. 1: eine schematische Seitenansicht der erfindungsgemäßen Kombination einer Rückbürsteinheit mit einer Verteileinheit, und
- Fig. 2: eine Vorderansicht der Verteileinheit nach Fig. 1.

Fig. 1 zeigt einen sich in Pfeilrichtung bewegenden Vliesträger 1 mit darauf angeordnetem Vlies 2. Dieses Vlies 2 besitzt in dem Bereich vor einer Rückbürsteinheit 3 eine unregelmäßige, Berge und Täler aufweisende Oberflächenkontur.

Die Rückbürsteinheit 3, die aus einer Rückbürst-Streuwalze mit einer zumindest der Vliesbreite entsprechenden Arbeitsbreite besteht, ist in ihrem Abstand zum Vliesträger 1 so eingestellt, daß ein Ausgleich der Oberflächenunebenheiten des in ihren Wirkungsbereich gelangenden Vlieses möglich ist.

Die Rückbürst-Streuwalze, die beim Vliesaufbau vorzugsweise der Mittelschicht zugeordnet ist, kann über einen motorischen Antrieb in der Höhe verstellt und somit den speziellen Gegebenheiten einer Vliesart angepaßt werden. Sie ist vergleichsweise hochtourig angetrieben. Eine typische Umdrehungszahl beträgt etwa 300 Umdrehungen pro Minute. Diese Rückbürst-Streuwalze übt auf das Vlies einen gewissen Druck aus, so daß stachelförmig vorstehende Späne umgelegt werden und eine egalisierte, ebene Oberfläche erhalten wird.

Diejenigen Vliesteilchen, die durch die Rückbürst-Streuwalze entgegen der Laufrichtung des Vlieses 2 in Richtung einer Verteileinheit 4 geworfen und damit praktisch einem Wurf-Streu-Effekt unterzogen werden, treffen zumindest in einem wesentlichen Ausmaß auf die in einem vorgebbaren Abstand zur Rückbürsteinheit 3 angeordnete Verteileinheit 4 und werden von dieser unter unregelmäßiger Ablenkung wieder zurück auf das Vlies geleitet.

Fig. 2 zeigt die Verteileinheit 4 in einer Frontansicht und läßt erkennen, daß die Verteileinheit 4 aus mehreren nebeneinander angeordneten Pendelklappen 5 besteht, deren Achsen 6 senkrecht zum Vliesträger 1 verlaufen.

Diese Pendelklappen 5 werden von einem gemeinsamen Antrieb 8 phasengleich oder wenigstens zum Teil phasenverschoben angetrieben, d.h. in Schwenkbewegungen versetzt.

Das Zusammenwirken der Rückbürst-Streuwalze mit der Verteileinheit 4 stellt sicher, daß im Vlies vorhandene Täler gleichmäßig über die Breite des Vlieses aufgefüllt werden und die Späne dabei unregelmäßige Wirrlagen einnehmen, was für die später aus dem Vlies hergestellte Platte wesentlich ist, da eine ungeordnete Wirrlage der Späne Sicherheit gegen ein unerwünschtes Verziehen der fertigen Platten bietet.

Der Abstand zwischen der Unterkante der Pendelklappen 5 und dem Vlies 2 wird möglichst gering gewählt, wobei jedoch stets sichergestellt ist, daß die Pendelklappen nicht in das noch eine unregelmäßige Oberflächenkontur besitzende Vlies 2 eintauchen.

Der Abstand zwischen Rückbürsteinheit 3 und Verteileinheit 4 kann in Abhängigkeit von der Vliesart und der gewählten Rotationsgeschwindigkeit der Rückbürsteinheit stets so gewählt werden, daß sich eine bestmögliche Verteilung der rückgeworfenen Teilchen ergibt. Dies kann durch Versuch ermittelt werden.

Um sicherzustellen, daß sich vor der Rückbürst-Streuwalze nur eine begrenzte Menge an rückzustreuenden Teilchen ansammeln kann, ist vorzugsweise die Abgabemenge des der Rückbursteinheit vorgeschaltetem Streukopfes in Abhängigkeit von dieser sich vor der Rückbürsteinheit ansammelnden Vliesteilchenmenge geregelt, was zweckmäßigerweise so realisiert werden kann, daß die Stromaufnahme der Rückbürsteinheit ermittelt und als Steuergröße für die Abgabemenge benutzt wird.

## Patentansprüche

1. Vorrichtung zur Vergleichmäßigung der Flächengewichtsverteilung ein- oder mehrschichtiger Vliese zur Herstellung plattenförmiger Produkte in Form von Holzspan-, Holzfaser- oder dergleichen Platten, bei der einem
über zumindest einen Streukopf beschickten Vliestrager (1) wenigstens eine sich uber die Vliesbreite erstreckende Rückbürsteinheit (3) zugeordnet ist, dadurch **gekennzeichnet,** daß dieser Rückbürsteinheit (3) in Laufrichtung des Vlieses (2) eine in der Vliesteilchen-Rückwurfstreubahn gelegene Verteileinheit (4) zur variierenden Ablenkung der auftreffenden Vliesteilchen vorgeschaltet ist.

2. Vorrichtung nach Anspruch 1, dadurch **gekennzeichnet,** daß die Rückbürsteinheit (3) aus einer sich über die Vliesbreite erstreckenden Rückbürst-Streuwalze besteht, deren Drehachse parallel zum Vliesträger (2) und senkrecht zur Laufrichtung des Vliesträgers (1) verlauft.

3. Vorrichtung nach Anspruch 1, dadurch **gekennzeichnet,** daß die Rückbürst-Streuwalze in der Höhe verstellbar ist.

4. Vorrichtung nach einem oder mehreren der vorhergehenden Ansprüche, dadurch **gekennzeichnet,** daß die Drehzahl der Rückbürst-Streuwalze variabel vorgebbar ist.

5. Vorrichtung nach einem oder mehreren der vorhergehenden Ansprüche, dadurch **gekennzeichnet,** daß die Verteileinheit (4) aus mehreren nebeneinander angeordneten Pendelklappen (5) besteht.

6. Vorrichtung nach Anspruch 5, dadurch **gekennzeichnet,** daß die Achsen (6) der Pendelklappen (5) senkrecht zum Vliesträger (1) verlaufen.

7. Vorrichtung nach einem oder mehreren der vorhergehenden Ansprüche, dadurch **gekennzeichnet,** daß die Pendelklappen (5) mit einem gemeinsamen Antrieb (8) phasengleich oder wenigstens zum Teil phasenverschoben gekuppelt sind.

8. Vorrichtung nach einem oder mehreren der vorhergehenden Ansprüche, dadurch **gekennzeichnet,** daß der Abstand zwischen Rückbürst-Streuwalze und Pendelklappen (5) einstellbar ist.

9. Vorrichtung nach einem oder mehreren der vorhergehenden Ansprüche, dadurch **gekennzeichnet,** daß die Rückbürsteinheit (3) und die Verteileinheit (4) zwischen dem Streukopf für die Mittelschicht und dem Streukopf für die obere Deckschicht angeordnet sind.

10. Vorrichtung nach einem oder mehreren der vorhergehenden Ansprüche, dadurch **gekennzeichnet,** daß die Abgabemenge des der Rückbürsteinheit (3) vorgeschalteten Streukopfes in Abhängigkeit von der Stromaufnahme der Rückbürsteinheit (3) geregelt ist.

11. Vorrichtung nach einem oder mehreren der vorhergehenden Ansprüche, dadurch **gekennzeichnet,** daß die Höhenverstellung der Rückbürst-Streuwalze in Abhängigkeit von einer in wenigstens einem Dosierbunker angeordneten, den Streuköpfen vorgeordneten Flächengewichtsmeßeinheit, insbesondere für die Mittelschicht, gesteuert ist.

## Claims

1. Apparatus for evening out the distribution of weight per unit area of one-layer or multi-layer mats for the manufacture of board-like products in the form of wooden chipboard, wooden fiberboard or the like, apparatus in which at least one backward brushing unit (3) which extends over the width of the mat is associated with the mat carrier (1) to which mat particles are fed by at least one scattering head; characterized in that a distributor unit (4) disposed in the backward scattering path for the mat particles is inserted in front of this reverse brushing unit (3) in the direction of movement of the mat (2) for the variable deflection of the incident mat particles.

2. Apparatus in accordance with claim 1, characterized in that the reverse brushing unit (3) comprises a reverse brushing scattering roller which extends over the width of the mat, with the axis of rotation of the reverse brushing scattering roller extending parallel to the mat carrier (2) and perpendicular to the direction of movement of the mat carrier (1).

3. Apparatus in accordance with claim 1, characterized in that the reverse brushing scattering roller is vertically adjustable.

4. Apparatus in accordance with one or several of the preceding claims, characterized in that the speed of rotation of the reverse brushing scattering roller is variably presettable.

5. Apparatus in accordance with one or several of the preceding claims, characterized in that the distributor unit (4) comprises several pendulum flaps (5) arranged alongside one another.

6. Apparatus in accordance with claim 5, characterized in that the axes (6) of the pendulum flaps (5) extend perpendicular to the mat carrier (1).

7. Apparatus in accordance with one or several of the preceding claims, characterized in that the pendulum flaps (5) are coupled to a common drive (8) with the same phase or at least partly phase-displaced.

8. Apparatus in accordance with one or several of the preceding claims, characterized in that the spacing between the reverse brushing scattering roller and the pendulum flaps (5) is adjustable.

9. Apparatus in accordance with one or several of the preceding claims, characterized in that the reverse brushing unit (3) and the distributor unit (4) are arranged between the scattering head for the central layer and the scattering head for the upper covering layer.

10. Apparatus in accordance with one or several of the preceding claims, characterized in that the quantity dispensed by the scattering head inserted in front of the reverse brushing unit (3) is regulated in dependence on the power consumption of the reverse brushing unit (3).

11. Apparatus in accordance with one or several of the preceding claims, characterized in that the vertical adjustment of the reverse brushing scattering roller is controlled in dependence on the weight per unit area measuring unit which is arranged in at least one metering bunker, in front of the scattering heads, in particular for the middle layer.

## Revendications

1. Appareil pour uniformiser la répartition pondérale par unité de surface dans des nappes mono-couche ou multi-couches pour la fabrication de produits plats sous la forme de plaques en copeaux de bois, en fibres de bois ou similaires, dans lequel au moins une unité de rétro-brossage (3) qui s'étend sur la largeur de la nappe est associée au support (1) de nappe lequel est alimenté en particules de nappe par au moins une tête de dispersion; caractérisé en ce qu'une unité de répartition (4) disposée dans le trajet de projection en recul pour les particules de nappe est introduit en avant de cette unité de rétro-brossage (3) dans la direction d'avance de la nappe (2) afin de renvoyer de manière variable les particules incidentes.

2. Appareil selon la revendication 1, caractérisé en ce que l'unité de rétro-brossage (3) comprend un rétro-rotor de dispersion à brosse qui s'étend sur la largeur de la nappe, l'axe de rotation du rétro-rotor s'étendant parallèlement au support (1) de la nappe et perpendiculairement à la direction de déplacement du support (1) de la nappe.

3. Appareil selon la revendication 1, caractérisé en ce que le rétro-rotor de dispersion à brosse est réglable en direction verticale.

4. Appareil selon l'une ou plusieurs des revendications précédentes, caractérisé en ce que la vitesse de rotation du rétro-rotor peut être préréglée de manière variable.

5. Appareil selon l'une ou plusieurs des revendications précédentes, caractérisé en ce que l'unité de distribution (4) comprend plusieurs volets pendulaires (5) disposés les uns le long des autres.

6. Appareil selon la revendication 5, caractérisé en ce que les axes (6) des volets pendulaires (5) s'étendent perpendiculairement au support (1) de la nappe.

7. Appareil selon l'une ou plusieurs des revendications précédentes, caractérisé en ce que les volets pendulaires (5) sont accouplés avec un entraînement commun (8) avec la même phase ou au moins partiellement avec un décalage de phase.

8. Appareil selon l'une ou plusieurs des revendications précédentes, caractérisé en ce que l'écartement entre le rétro-rotor de dispersion à brosse et les volets pendulaires (5) est réglable.

9. Appareil selon l'une ou plusieurs des revendications précédentes, caractérisé en ce que l'unité de rétro-brossage (3) et l'unité de distribution (4) sont agencées entre la tête de dispersion pour la couche centrale et la tête de dispersion pour la couche de couverture supérieure.

10. Appareil selon l'une ou plusieurs des revendications précédentes, caractérisé en ce que la quantité distribuée par la tête de dispersion introduite en avant de l'unité de rétro-brossage (3) est régulée en fonction de la consommation de puissance de l'unité de rétro-brossage (3).

11. Appareil selon l'une ou plusieurs des revendications précédentes, caractérisé en ce que le réglage vertical du rétro-rotor de répartition à brosse est commandé en fonction d'une unité de mesure du poids par unité de surface, ladite unité étant disposée dans au moins un compartiment de dosage en avant des têtes de dispersion, en particulier pour la couche centrale.
